# DEMANDE DE BREVET EUROPEEN

(11) **EP 0 518 784 A1**
(43) Date de publication de la demande: **16.12.1992**
(21) Numéro de dépôt: 92401645.4
(22) Date de dépôt: 12.06.1992
(51) Int. Cl.: H01H 9/06

(54) **Module interrupteur encastrable**

(30) Priorité: 14.06.1991 FR 9107317
(71) Demandeur: GENERAL ELECTRIC CGR S.A., F-92130 Issy les Moulineaux (FR)
(72) Inventeur: Fajac, Claude, F-75116 Paris (FR)
(74) Mandataire: Schmit, Christian Norbert Marie

(57) **Abrégé**

Pour permettre l'encastrement d'un module interrupteur comportant au moins deux contacteurs on munit la base de ces contacteurs d'un circuit imprimé (17) allongé commun, permettant de réaliser des connexions électriques sur des bornes s'étendant sensiblement parallèlement dans ce circuit imprimé. On obtient un montage dans un tube de dimensions réduites.

## Description

La présente invention a pour objet un module interrupteur encastrable dans un tube. Dans un exemple particulier d'utilisation elle sera décrite dans une application de type médical : pour un mammographe. Les tubes dans lesquels l'interrupteur doit être monté sont des tubes par lesquels un opérateur saisit, d'une manière ergonomique, les différentes parties du mammographe pour les présenter face à une patiente examinée.

Les problèmes qui doivent être résolus avec les interrupteurs sont essentiellement des problèmes de fiabilité. Il est courant de demander à de tels interrupteurs d'autoriser jusqu'à un million de manoeuvres. Les interrupteurs typiquement utilisés dans l'invention sont par exemple des interrupteurs 10106002 de la Société Marquardt France. Ces interrupteurs présentent l'avantage d'avoir des contacteurs dorés pour lesquels le nombre de manipulations requis est garanti. Toute la structure de ces interrupteurs est prévue pour leur fiabilité.

L'inconvénient présenté par de tels interrupteurs est cependant qu'ils sont encombrants. En effet, ils sont munis de borniers électriques émergeant perpendiculairement du fond d'un boîtier plastique qui les maintient. Une fois qu'on vient raccorder un fil électrique muni d'une broche femelle sur chacune des bornes de ces borniers on obtient une structure dont la hauteur hors tout est de l'ordre de 3 cm. Cette structure n'est alors pas encastrable dans un tube dont le diamètre serait par exemple de l'ordre ou inférieur à 2 cm. Un tube d'un tel diamètre est, par ailleurs, à préconiser parce qu'il est facilement pris en mains par un opérateur qui manipule un mammographe.

Pour résoudre ces inconvénients on a été amené, dans une première réalisation, à placer ces interrupteurs à proximité de l'endroit où sont fixées les extrémités des tubes de manipulation sur le mammographe. En effet, à proximité de ces endroits, des pièces de liaison plus massives autorisent la mise en place de pièces plus volumineuses. Cependant, en agissant ainsi on est conduit à placer l'interrupteur à un endroit qui n'est pas le meilleur pour le manipulateur. C'est moins pratique car le manipulateur doit déplacer sa main sur le tube, de l'endroit qui est le meilleur pour guider l'appareil, à un endroit qui est moins bon et où se trouve placé l'interrupteur qu'il faut par ailleurs actionner puisque, dans un exemple, l'interrupteur est un interrupteur de commande de desserrage de frein de rotation de frein d'élévation ou autre du mammographe. Pour la rotation, l'interrupteur comporte une bascule à une position fugitive, avec le point de repos stable. On ne peut donc pas le lâcher. On est obligé d'y porter la main.

L'invention a pour objet de remédier à ces inconvénients en proposant un interrupteur muni des contacteurs précités mais évitant le problème de l'encombrement. Dans ce but, on fiche les bornes de ces contacteurs sur un circuit imprimé de forme allongée et étroite, et on propose des bornes de connexion électriques dans un prolongement de ce circuit imprimé à ses extrémités. On obtient alors un module compact facilement encastrable dans un tube et muni des contacteurs fiables évoqués.

La présente invention a pour objet un interrupteur comportant au moins un contacteur, comportant pour l'actionner une manette basculante agissant sur un jeu de minirupteurs montés sur un socle, des bornes de connexion électrique émergeant perpendiculairement du fond de ce socle, caractérisé en ce qu'il comporte une plaque de circuit imprimé plaquée contre ce socle et munie de métallisations de reprise des connexions électriques du socle pour conduire ces connexions électriques parallèlement au fond du socle et pour ainsi permettre l'insertion de l'interrupteur dans une lumière d'un tube de maintien et le passage de fils électriques à l'intérieur de ce tube.

La présente invention sera mieux comprise à la lecture de la description qui suit à l'examen des figures qui l'accompagnent. Celles-ci ne sont données qu'à titre indicatif et nullement limitatif de l'invention. Les figures montrent :
- Figures 1a et 1b : des vues en coupe du corps de l'interrupteur selon l'invention ;
- Figures 1c et 1d : des vues de profil et de face du circuit imprimé montable dans le corps ;
- Figure 2a : l'ensemble une fois monté dans le tube ;
- Figure 2b : une vue en coupe du mode de connexion et de passage des fils électriques ;
- Figure 3 : le schéma électrique d'un exemple de réalisation de l'interrupteur ;
- Figure 4 un exemple d'utilisation d'un interrupteur selon l'invention.

Sur les dessins les mêmes références désignent les mêmes éléments. Dans un corps 1, par exemple en PVC moulé, on a monté une manette basculante 2 qui tourne autour d'un axe 3 avec une limitation angulaire réalisée par la butée d'un ergot 4, faisant partie de cette manette, sur un béquet 5, et par une butée d'un ergot 6, de l'autre côté de la manette 2, sur un autre béquet 7. Une autre manette basculante 8 tourne autour d'un autre axe 9, elle aussi avec une limitation angulaire réalisée par la butée d'un ergot 10 de cette manette 8 sur un béquet 11 dans un premier mouvement, et par la butée des bords 12 et 13 symétriques l'un de l'autre contre des ergots 14 et 15 dans l'autre sens.

Les axes 3 et 9 sont montés dans le corps 1 en vis à vis de socles tels que 18 supportant des minirupteurs 181. Un contacteur est ainsi formé d'un jeu de minirupteurs, d'un socle, et d'une manette. Dans un exemple, les socles possèdent une base au-dessus de laquelle s'élève une protubérance. Les bases sont plaquées contre le circuit imprimé 17. Les minirupteurs 181 sont maintenus entre la base et la protubérance. Ils sont connectés à un circuit imprimé 17 par des broches 40. Les broches 40 de ces minirupteurs pénètrent à l'intérieur de perforations réalisées, d'une manière connue, dans des métallisations du circuit imprimé 17. Des pistes métallisées 45 conduisent des tensions électriques disponibles sur les broches 40 à des bornes situées aux extrémités du circuit imprimé. Les pistes peuvent être réalisées sur l'une ou l'autre, ou bien même sur l'une et l'autre des faces de ce circuit imprimé. Elles passent entre les métallisations de contact des broches 40 qu'elles ne doivent pas relier électriquement. Le circuit imprimé 17 est muni à chaque extrémité d'un connecteur, respectivement 19 et 20 fixé par des broches 41 dans le circuit imprimé. Chaque connecteur propose en sortie des broches de connexion avec des fils électriques 42. Ces broches de connexion sont orientées sensiblement parallèlement à la grande longueur du circuit imprimé 17.

Le circuit imprimé 17 est monté par deux vis 16 dans le corps 1. La manette 2 est susceptible d'appuyer dans un sens ou un autre sur deux jeux de minirupteurs : le jeu supporté par le socle 18 ou le jeu 43. Par contre, la manette 8 repoussée élastiquement par un ressort n'actionne que jeu de minirupteur supporté par le socle 44.

La figure 2 montre le schéma électrique de raccordement, dans un exemple des trois contacteurs de l'interrupteur. Les mouvements autorisés sont des mouvements d'ascension ou de descente du tube à rayons X du mammographe, ainsi qu'une commande de frein de rotation pour en autoriser l'inclinaison. Cette dernière se bloque automatiquement dès qu'on relâche la manette 8. Le blocage du frein est provoqué par le relèvement de la manette 8.

Un module d'interrupteur peut être monté dans un tube 22, figures 2a et 2b, dans une ouverture 23, après connexion de cordons électriques 24, et éventuellement 25 de relation avec un autre module 26 (figure 4). Dans ce cas, certaines des pistes électriques d'un circuit imprimé placé dans un module en aval, desservent un module interrupteur 26 placé en amont : elles ne sont pas reliées électriquement aux broches de contacteurs du module interrupteur placé en aval. Le montage du module dans le tube est obtenu par deux vis 27 qui se vissent, à travers le circuit imprimé 17 dans le corps 1 depuis l'extérieur du tube 22. Au besoin le module peut être muni d'ergots d'encliquetage 28 qui en assurent au moins une mise en place rapide. Dans un perfectionnement la forme du corps, avec des touches enfoncées pour actionner les manettes 2 et 8 entre des rebords, met les manettes hors de portée de la patiente. Celle-ci ne peut donc pas les manipuler involontairement. A l'endroit de l'ouverture dans le tube, le module fait saillie par les manettes des contacteurs. Néanmoins, la base des contacteurs est contenue dans le tube. Le corps 1 est prévu pour venir masquer la lumière.

## Revendications

**1 -** Module interrupteur comportant au moins un contacteur (2, 3, 18), comportant pour l'actionner une manette (2) basculante (3) agissant sur un jeu de minirupteurs (181) montés sur un socle (18), des broches perpendiculairement du fond de ce socle, et une plaque de circuit imprimé (17) plaquée contre ce socle et munie de métallisations (45) de reprise des connexions électriques du socle pour conduire ces connexions électriques parallèlement à ce socle et pour ainsi permettre l'insertion de l'interrupteur dans une lumière d'un tube (22) de maintien et le passage de fils électriques (24) à l'intérieur de ce tube, caractérisé en ce que le circuit imprimé comporte des pistes non reliées électriquement aux broches des contacteurs de l'interrupteur.

**2 -** Module interrupteur selon la revendication 1, caractérisé en ce qu'il est maintenu dans un corps (1) assurant une liaison mécanique entre les manettes, les socles, le circuit imprimé, et le tube, et constituant avec les manettes la fermeture de la lumière.

**3 -** Module selon l'une quelconque des revendications 1 à 2, caractérisé en ce que le corps est monté dans le tube par enclequitage (28).

**4 -** Module interrupteur selon l'une quelconque des revendications 1 à 3, caractérisé en ce que les fils électriques sont reliés aux métallisations du circuit imprimé par des connecteurs (19) dont les broches s'étendent parallèlement à ce circuit imprimé.
